# FASCICULE DE BREVET EUROPEEN

(11) **EP 1 039 957 B1**
(45) Date de publication et mention de la délivrance du brevet: **11.12.2002**
(21) Numéro de dépôt: 98946647.9
(22) Date de dépôt: 19.10.1998
(51) Int. Cl.: A63C 9/08

(54) **DISPOSITIF DE FIXATION D'UNE CHAUSSURE SUR UN SURF A NEIGE**
SKISCHUHBINDUNGSSYSTEM FÜR SNOWBOARD
DEVICE FOR FIXING A BOOT ON A SNOWSURF BOARD

(30) Priorité: 28.10.1997 CH 249097
(43) Date de publication de la demande: 04.10.2000
(73) Titulaire: EMERY S.A., 38523 Saint-Egrève (FR)
(72) Inventeur: DE FRANCE, Guillaume, F-38000 Grenoble (FR)
(74) Mandataire: Palix, Stéphane
(86) Numéro de dépôt international: IB9801635
(87) Numéro de publication internationale: WO99021627

(56) Documents cités:
- WO-A-97/31688
- WO-A-97/31812
- US-A- 5 667 237

## Description

L'invention a pour objet un dispositif de fixation de surf à neige. Elle est plus particulièrement relative à une amélioration des moyens de réglage de sa position angulaire.

Les fixations concernant une chaussure sur surf à neige sont connues, notamment par les brevets ou demandes de brevets suivants : FR 2 743 306, FR 2 726 480, FR 2 627 097, EP 0 761 261, EP 0 285 558, US 5 584 492.

Dans la demande de brevet FR 2 743 306, il est décrit une fixation qui permet à l'utilisateur de choisir à sa convenance la position angulaire de ses pieds. Le dispositif de fixation comporte une platine destinée à recevoir et maintenir une chaussure, ladite platine présentant une ouverture circulaire dentée. La platine est maintenue sur le surf par un pivot comportant deux coulisseaux présentant une denture correspondant à celle de la platine et destinée à venir s'encliqueter dans la denture de cette dernière pour l'immobiliser dans une position déterminée. La commande des coulisseaux se fait au moyen d'un levier disposé au centre de la fixation, c'est-à-dire sous le pied de l'utilisateur. Cette disposition implique que pour changer la position angulaire de la fixation l'utilisateur doit quitter la fixation. De plus dans cette fixation, la platine est directement posée sur la surface du surf ce qui est peut être un inconvénient, des gravillons ou autres pouvant se glisser entre la platine et le surf et gêner ainsi son mouvement.

La demande de brevet FR 2 627 797 décrit une fixation semblable à celle de la demande FR 2 743 306, mais un peu moins bonne en ce qui a trait à la protection de la denture de la platine.

Le certificat d'utilité FR 2 726 480 divulgue un dispositif de fixation comportant notamment un dispositif de verrouillage permettant de changer de position sans avoir besoin de quitter la fixation. Dans cette réalisation, l'organe de verrouillage est constitué par un doigt coopérant avec une piste comportant des ouvertures. Cette disposition de part sa conception limite les possibilités de réglage et de plus, comme la piste ne s'étend pas sur le pourtour complet de l'embase, il ne sera pas possible qu'un gaucher et un droitier puisse utiliser la fixation sans que cette dernière soit réinstallée.

L'enseignement apporté par le document EP 0 761 261, nous apprend que la fixation peut être constituée d'un disque central ou pivot comportant une denture horizontale ou verticale d'une platine mobile en rotation autour dudit pivot, des leviers étant en prise avec la dite denture de manière à immobiliser la platine dans une position déterminée. Dans cette réalisation rien n'a été prévu pour protéger la denture.

Dans le document EP 0 285 558, il est décrit une fixation de surf à neige simplifiée. En effet, cette dernière est constituée par une couronne présentant une denture intérieure fixée directement sur la surface du surf à l'intérieur de laquelle est disposé mobile en rotation un noyau central faisant partie de la platine. Le noyau central étant maintenu sur le surf par une seconde couronne fixée sur la première et présentant une largeur sensiblement supérieure. Un coulisseau à l'intérieur dudit noyau est maintenu en permanence en prise avec la denture de la première couronne de manière à fixer la platine dans une position déterminée. Cette réalisation n'est pas sûr ou alors il est très difficile de modifier la position angulaire de la platine. En effet, le coulisseau est maintenu dans sa position en prise par un ressort, si ce dernier n'est pas assez fort la fixation se décrochera ou si ce dernier est suffisamment fort il ne sera pas possible de le repousser pour changer l'angle d'orientation de la platine.

Le dispositif de fixation selon l'invention a pour buts de fournir un dispositif de fixation d'une chaussure sur un surf à neige ne présentant pas les défauts relevés ci-devant, c'est-à-dire une fixation présentant une rigidité accrue avec de meilleures conditions de protection pour son mécanisme dans les meilleures conditions de coût et mécaniquement plus fiable. La force rotative produite par l'effort de conduite lors de l'utilisation ne repousse pas le ressort de tenue du levier mais au contraire agi sur la denture jusqu'à déformation du matériel.

Le dispositif de fixation d'une chaussure sur un surf à neige selon l'invention défini à la revendication 1 atteint les buts spécifiés ci-devant.

L'invention sera mieux comprise et ses caractéristiques et ses avantages apparaîtront plus clairement à la lecture de la description d'une forme d'exécution donnée uniquement à titre d'exemple en regard des dessins sur lesquels :
La figure 1 représente une vue schématique en perspective éclatée d'une réalisation du dispositif selon l'invention,
La figure 2 représente une vue en plan du dispositif représenté à la figure 1,
Les figures 3 et 4 représentent deux coupes du dispositif de la figure 1, respectivement en position verrouillée et en position déverrouillée.

Dans toutes les figures les différents éléments constituant le dispositif ont été désignés par les mêmes signes de référence.

Comme on peut le voir sur la figure 1 un dispositif selon l'invention comprend une embase 2 destinée à être fixée sur la surface 20 (voir figure 3) du surf dénommé aussi planche à neige (pour plus de détails sur les surfs ou planches à neige quant à leurs caractéristiques et à la manière de les utiliser on consultera avantageusement le document FR 2 743 306). Cette embase est de forme circulaire et comporte une gorge circulaire 6 en forme de U anguleux, c'est-à-dire un U avec une base plate et deux branches montantes 17 et 25.
La branche externe 25 présente sur sa paroi externe une denture 7, dans la forme d'exécution représentée la denture 7 est une denture conique, dont le sommet du cône se trouve sur l'axe 24 avec un angle au sommet compris entre 40° et 90°. Dans une variante il est prévu que la denture est torique, c'est-à-dire est inscrite à l'intérieur d'un secteur de tore. La denture dans tout son pourtour est couverte par un rebord 22 qui empêche la neige ou des impuretés de se déposer sur les dents et d'altérer la préhension du levier de blocage 10. L'embase 2 comprend encore une ouverture centrale 9 destinée au centrage du capuchon ou pivot 3, et des perçages 8 destinés à recevoir des vis permettant de la fixer sur la surface du surf 20 (fig 3 et 4). Ces vis passent à travers les perçages 19 du capuchon ou pivot 3 de manière à fixer ce dernier avec l'embase 2.

Le dispositif comprend aussi une platine 1, qui présente une partie 21 en forme de couronne, visible sur les figures 3 et 4, destinée à être disposée dans la gorge 6 de l'embase 2 et une bordure de protection 22.

L'embase 2 présente en son centre une ouverture 16 dont la paroi constitue la face interne de la partie 21 en forme de couronne, qui est destinée à venir en appui contre la branche interne 17 de la gorge en forme de U. Tandis que la face externe de la partie 21 en forme de couronne viendra en appui contre la branche externe 25 de la gorge en forme de U. Cette disposition permet à la platine d'avoir un mouvement que l'on peut qualifier de mécanique relativement à l'embase. En effet la platine peut tourner pratiquement sans frottement. Dans la forme d'exécution représentée la platine 1 comporte une pièce 23 qui est une partie des éléments nécessaires au maintien de la chaussure. Dans le cas présent ces éléments appartiennent à une fixation dite à chaussage automatique ou « step-in ». La pièce 23 comprend des perçages 14 destinés à permettre sa fixation sur la platine, par exemple aux moyens de vis non représentées. Elle comporte aussi des parties verticales 15 sur lesquelles viendront se fixer les autres éléments de la fixation « step-in ». Il est bien entendu que la platine pourrait être conçue pour recevoir d'autres éléments connus permettant de maintenir la chaussure sur la platine, comme par exemple une coque.

La platine 1 qui est de forme oblongue présente sur un de ses grands côté un logement 18 destiné à recevoir un levier 4. Ce levier 4 présente deux bras, un premier bras 10 comportant à son extrémité une denture correspondante à la denture 7 disposée sur la partie extérieure de la branche 25 dudit U de l'embase 2, et un deuxième bras 11 formant organe de commande.
Le levier 4 est articulé autour d'un axe 12 matérialisé par une pièce 13 disposée sur un élément 5 destiné à être fixé dans le logement 18.

On va maintenant expliquer le fonctionnement du dispositif en regard des figures 3 et 4. Les figures 3 et 4 représentent une coupe selon A-A sur la figure 1. Sur la figure 3 le dispositif est en position verrouillée, tandis que sur la figure 4 le dispositif est en position déverrouillée par abaissement de l'organe de manoeuvre 11. La dentition 10 libère en rotation la couronne dentée 7 solidaire de l'embase 2, qui permet à l'utilisateur de tourner à volonté la platine 1. En relâchant l'organe de manoeuvre 11 lorsque l'angle désiré est atteint le levier 10 fixe la position choisie. Pour l'usage en location, l'organe de manoeuvre 11 peut être supprimé. Le réglage s'effectuera au moyen d'un objet tel qu'une tige appropriée que l'on introduit dans un percement aménagé dans le levier 4. Ce dans le but d'éviter des réglages intempestifs.

La fixation selon l'invention peut être réalisée en métal léger par exemple en alliage d'aluminium ou en matière synthétique de résistance appropriée.

Comme il va de soit, l'invention ne se limite pas à la seule forme d'exécution de cette fixation de surf, qui a été décrite ci-devant à titre d'exemple, mais embrasse toutes les variantes d'exécution, que l'homme de l'art pourrait y apporter notamment en ce qui a trait à la forme de l'embase des plaques ou de la matière utilisée pour la réalisation.

## Revendications

1. Dispositif de fixation d'une chaussure sur un surf à neige comportant une platine (1)destinée à recevoir et à maintenir une chaussure, une embase (2) destinée à être fixée sur la surface du surf, un capuchon ou pivot (3) destiné à maintenir la platine libre en rotation sur l'embase et des moyens de verrouillage permettant de maintenir la platine relativement à l'embase dans une position déterminée, l'embase et la platine présentant une ouverture centrale circulaire destinée à recevoir le capuchon, **caractérisé en ce que** l'embase est constituée par une plaque circulaire (2) comportant une gorge circulaire (6) de section en U anguleux dans laquelle est disposée une partie (21) de la platine en forme de couronne, la branche extérieure (25) du U, constituant le bord extérieur de l'embase, comprend une denture conique ou torique (7) dans laquelle vient s'engrener une première extrémité (10), présentant une denture correspondante, d'un levier articulé autour d'un axe (12), qui est parallèle à une tangente à ladite ouverture et solidaire de la platine (1), la deuxième extrémité (11) du levier constituant un organe de commande permettant de verrouiller ou de déverrouiller la platine relativement à l'embase, le levier étant maintenu par des moyens élastiques en position verrouillée.

2. Dispositif selon la revendication 1, **caractérisé en ce que** les moyens élastiques sont constitués par un ressort à boudin ou par un ressort à lame.

3. Dispositif selon l'une des revendications 1 et 2, **caractérisé en ce que** la denture est une denture conique dont l'angle au sommet est compris entre 40° et 90°.

## Claims

1. Binding device for a snowboard boot containing a plate (1) designed to receive and hold a boot, a sub-plate (2) designed to be fastened to the board's surface, a cap or pin joint (3) designed to hold the rotating loose plate on the sub-plate and locking mechanisms to hold the plate in a chosen position relative to the sub-plate; the sub-plate and the plate have a central circular opening designed to receive the cap, **characterised in that** the sub-plate is made up of a circular plate (2) containing a circular groove (6) with an angular U-shaped section in which part (21) of the crown-shaped plate is placed; the external arm (25) of the U, which makes up the external edge of the sub-plate, has a toric or bevel gear (7) into which one end (10) with corresponding teeth latches, a lever articulated around an axis (12), which is parallel to a tangent of the aforementioned opening and bonded with the plate (1), the other end (11) of the lever which has a operating mechanism that allows for the plate to be locked to or unlocked from the sub-plate, the lever being held in place in the locked position using flexible elements.

2. Device according to claim 1 **characterised in that** the flexible elements are made up of a coil spring or a leaf spring.

3. Device according to one of the claims 1 and 2 **characterised in that** the teeth are of the bevel gear type with an apex angle between 40° and 90°.

## Patentansprüche

1. Bindungsvorrichtung für Schuh auf einem Snowboard, die eine Scheibe (1) zur Aufnahme und Halterung des Schuhs enthält, sowie eine Grundplatte (2), die auf der Oberseite des Snowboards befestigt wird, eine Deckscheibe bzw. Drehzapfen (3), der die Scheibe in freier Drehbewegung auf der Grundplatte hält, sowie eine Verriegelungsvorrichtung, durch die die Scheibe in Bezug zur Grundplatte in einer bestimmten Position gehalten wird. Die Grundplatte und die Scheibe besitzen eine zentrale kreisförmige Öffnung zur Aufnahme einer Deckscheibe, wobei die Grundplatte aus einer kreisförmigen Platte (2) besteht, die eine U-förmige spitzwinklige Ausrundung (6) enthält, in der das Teil (21) der Scheibe in Form einer Krone zu liegen kommt. Der äußere Arm (25) des U, der den äußeren Rand der Grundplatte bildet, enthält eine Kegel- oder torische Verzahnung (7), in die ein erstes Hebelende (10) mit einer entsprechenden Verzahnung eines Hebel, der sich um die Achse (12) bewegt, einrastet. Die Hebelachse liegt parallel zu einer Tangente an der genannten Öffnung und ist mit der Scheibe (1) fest verbunden. Das zweite Hebelende (11) bildet ein Steuerorgan zur Verriegelung bzw. Entriegelung der Scheibe in Bezug zur Grundplatte, wobei der Hebel durch eine elastische Aufhängung in verriegelter Stellung gehalten wird.

2. Vorrichtung gemäß des Patentanspruchs 1, die durch die elastische Aufhängung in Form einer Schrauben- oder einer Blattfeder gekennzeichnet wird.

3. Vorrichtung gemäß eines der Patentansprüche 1 und 2, die hinsichtlich der Verzahnung in Form einer Kegelverzahnung gekennzeichnet wird, deren Winkel im Kegel zwischen 40° und 90° beträgt.
